# EUROPÄISCHE PATENTSCHRIFT

(11) **EP 1 090 229 B1**
(45) Veröffentlichungstag und Bekanntmachung des Hinweises auf die Patenterteilung: **26.03.2003**
(21) Anmeldenummer: 99920454.8
(22) Anmeldetag: 18.05.1999
(51) Int. Cl.: F04B 49/12, F04B 1/04

(54) **REGELVORRICHTUNG FÜR HYDRAULISCHE ARBEITSGERÄTE**
DEVICE FOR ADJUSTING HYDRAULIC EQUIPMENT
SYSTEME DE COMMANDE POUR EQUIPEMENT HYDRAULIQUE

(30) Priorität: 22.05.1998 AT 33898 U
(43) Veröffentlichungstag der Anmeldung: 11.04.2001
(73) Patentinhaber: Weber-Hydraulik GmbH, 4460 Losenstein (AT)
(72) Erfinder: AUER, Johann, A-4460 Losenstein (AT)
(74) Vertreter: Secklehner, Günter, Dr.
(86) Internationale Anmeldenummer: AT9900125
(87) Internationale Veröffentlichungsnummer: WO99061797

(56) Entgegenhaltungen:
- DE-B- 1 112 431
- FR-A- 841 996
- US-A- 2 539 277
- US-A- 2 709 408
- US-A- 3 492 948
- US-A- 4 261 228

## Beschreibung

Die Erfindung betrifft eine Radialkolbenpumpe mit einem exzentrischen Verstellelement mit mehreren von einer gemeinsamen Antriebswelle angetrieben Pumpkolben, wie diese im Oberbegriff des Anspruches 1 beschrieben ist (vgl. z.B. US-A-2 709 408).

Es sind bereits eine Vielzahl von Radialkolbenpumpen bekannt, bei denen eine Fördervolumsverstellung ebenfalls über einen Exzenter realisiert ist. Nachteilig hierbei ist, daß die Exzenterflächen parallel zu einer Antriebswelle verlaufen und so eine Verstellung des Fördervolumens nur durch eine Verstellung der Mittelachse des Exzenters gegenüber der Mittelachse der Antriebswelle möglich ist. Oftmals ist eine rein druckabhängige Verstellung des Fördervolumens realisiert. Derartige Radialkolbenpumpen sind von der Herstellung her sehr aufwendig, da ein eigener Druckmittelantrieb welcher mit externem Druck beaufschlagt wird, angeordnet werden muß.

Aufgabe der Erfindung ist es, eine Pumpeinrichtung vom Typ einer Radialkolbenpumpe mit einem exzentrischen Verstellelement zu schaffen, die eine weitgehende Selbstregelung des Fördervolumens in Abhängigkeit vom Systemdruck während des Betriebes ermöglicht.

Diese Aufgabe der Erfindung wird durch die im Kennzeichenteil des Anspruches 1 wiedergegebenen Merkmale erreicht. Der überraschende Vorteil hierbei ist, daß zur Regelung der Pumpenleistung für eine nach Anforderungen an das Fördervolumen mit einer beliebigen Anzahl von Pumpelementen ausgestattete Pumpe ein mechanisch einfaches und damit betriebssicheres, zwischen der Antriebsvorrichtung und der Pumpvorrichtung angeordnetes Regelsystem erreicht wird, das Ausgestaltungen für eine Selbstregelung zuläßt, bei der unabhängig von eingesetzten Verbrauchern vorbestimmte Arbeitsgeschwindigkeiten erzielt werden.

Eine weitere vorteilhafte Ausbildung ist im Anspruch 2 beschrieben, weil durch die Ausbildung der Gleitfläche bzw. des Verstellexzenters als Zylinderkörper mit einer zu einer Mittelachse der Antriebswelle winkelig verlaufenden Mittelachse bei einer Verschiebung des Verstellelementes entlang seiner Längsrichtung Verstellwege der Pumpkolben und damit ihre Förderleistung variiert wird.

Vorteilhaft ist auch eine Ausbildung nach Anspruch 3, die eine Optimierung des Verstellweges ermöglicht, wodurch die Abmessungen derartiger Pumpeinrichtungen minimiert werden.

Durch die vorteilhafte Weiterbildung, wie im Anspruch 4 beschrieben, wird eine konstruktive, vorgegebene Exzentrizität einer reproduzierbaren Ausgangslage unveränderlich zugeordnet.

Gemäß den vorteilhaften Weiterbildungen, wie in den Ansprüchen 5 und 6 beschrieben ist, wird eine Lagerung für die Aufnahme der Federkräfte in besonders verschleißarmer Ausgestaltung erreicht.

Anspruch 7 beschreibt eine vorteilhafte Ausbildung wodurch die Drehbewegung der Antriebswelle auf das Verstellelement über die Einlegefeder spielfrei übertragen wird, ohne die axiale Beweglichkeit des Verstellelementes auf der Antriebswelle einzuschränken.

Vorteilhafte Weiterbildungen werden in den Ansprüchen 8 bis 13 beschrieben. Damit wird eine externe Regelung des Fördervolumens zur Abstimmung der Pumpenleistung nach einer aus bestimmten Einsatzbedingungen vorgegebenen Regelcharakteristik erreicht und die technische Realisierung einer derartigen Mechanik mit einfachen und betriebssicheren Übertragungselementen aus dem Stand der Technik erzielt.

Gemäß einer vorteilhaften Weiterbildung, wie im Anspruch 14 beschrieben, wird der Montageaufwand durch Wegfall von Rohrleitungen gering gehalten und Störungen durch Leckagen, wie Sie bei Verschraubungen und Rohrleitungen durch Vibrationsbelastungen auftreten können, vermieden.

Möglich ist auch eine Ausbildung nach Anspruch 15, wodurch sich eine sehr kompakte Bauweise ergibt.

Vorteilhaft ist weiters eine Ausbildung nach den Ansprüchen 16 und 17, wobei bei einer Verwendung eines Verstellelementes mit einem anders ausgebildeten Verstellexzenter bzw. einer Gleitfläche, welche unter einem anderen Winkel verläuft, möglich ist, daß sich die Kolbenschuhe allseitig bewegen können und so sich jedem möglichen Winkel anpassen können.

Eine mögliche Weiterbildung beschreiben die Ansprüche 18 bis 25. Dadurch wird eine externe Ansteuerung und Regeleinrichtung eingespart, da durch die Abstützung der Pumpenkolben auf der winkelig verlaufenden Gleitfläche durch die Druckkraft, welche die Pumpenkolben aufbringen über die Kolbenschuhe eine Reaktionskraft in axialer Richtung der Antriebswelle entsteht, die der Federkraft der Rückstellfedern des Verstellelementes entgegenwirkt. Die Druckkraft der Rückstellfedern ist im Hinblick auf die Reaktionskraft abgestimmt, wodurch sich ein vorgegebenes maximales Druckniveau mit selbsttätiger Regelung realisieren läßt. Dies ermöglicht einen sehr einfachen mechanischen Aufbau der gesamten Pumpvorrichtung.

Schließlich sind auch Weiterbildungen gemäß den Ansprüchen 26 bis 28 vorteilhaft, wodurch eine exakte Abstimmung von möglichen Bauformen für die technischen Einsatzgebiete derartiger Pumpvorrichtungen ermöglicht wird.

Die Erfindung wird im nachfolgenden anhand der in den Zeichnungen dargestellten Ausführungsbeispiele näher erläutert.

Es zeigen:
- Fig. 1: den Aufbau einer Radialkolbenpumpe mit einem integrierten, erfindungsgemäßen Verstellelement in schematisch vereinfachter Darstellung;
- Fig. 2: die Radialkolbenpumpe nach Fig. 1 in Seitenansicht;
- Fig. 3: das erfindungsgemäße Verstellelement in Seitenansicht geschnitten;
- Fig. 4: das Pumpengehäuse mit eingesetztem Verstellelement und erfindungsgemäßem Stellantrieb für eine axiale Verstellung des Verstellelementes;
- Fig. 5: eine weitere erfindungsgemäße Ausführung zur Axialverschiebung des erfindungsgemäßen Verstellelementes;
- Fig. 6: eine Detaildarstellung der Fig. 5 zur Veranschaulichung des Kraftverlaufes im erfindungsgemäßen Verstellelement;

Einführend sei festgehalten, daß in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

In den Fig. 1 und 2 ist eine Radialkolbenpumpe 1 dargestellt, welche aus einer Pumpeinrichtung 2 und einer Antriebseinrichtung 3 gebildet ist. Die Antriebseinrichtung 3 umfaßt in diesem Beispiel einen Motor 4, welcher über eine Steuervorrichtung 5 angesteuert wird. Die Radialkolbenpumpe 1 ist auf einer Bodenplatte 6 bzw. einem Rohrrahmen etc. gelagert, welche sich über vorzugsweise schwingungsdämpfende Füße 7 auf einer Aufstandsfläche 8 abstützt. Die Pumpeinrichtung 2 ist in einem Vorratsbehälter 9 angeordnet und ständig von im Vorratsbehälter 9 befindlichem Medium 10 umgeben. Dieses Medium 10 ist vorzugsweise ein Druckmedium, wie z.B. Hydrauliköl. Der Vorratsbehälter 9 ist zur Befüllung mit dem Medium 10 mit einer Einlaßöffnung 11 versehen, und ist die Verschlußvorrichtung mit einer bekannten Füllstandsanzeige 12 versehen, über die eine Kontrolle über den Füllstand des Vorratsbehälters 9 ermöglicht wird. Am tiefsten Punkt des Vorratsbehälters 9 ist eine mit einer Schraube 13 verschlossene Auslaßöffnung 14 angeordnet, über die eine Entleerung des Vorratsbehälters 9, z.B. für den in periodischen Abständen vorzunehmenden Austausch des Mediums 10, erfolgt.

Der Vorratsbehälter 9 ist vorzugsweise aus gekantetem Blech gebildet und ist über eine stirnseitig umlaufende Flanschausbildung 15 an einem Gehäuseteil 16 befestigt, z.B. mit diesem verschraubt, wobei hier jede mögliche andere, einen dichtenden Abschluß gewährleistende Befestigungsart zur Anwendung kommen kann. Der Gehäuseteil 16 ist mit einer Flanschplatte 17 verbunden, die dem Gehäuseteil 16 gegenüberliegend zur Aufnahme der Antriebsvorrichtung 3 ausgebildet ist, z.B. mit Zentrieransatz für die zentrische Befestigung des Motors 4.

Die Pumpeinrichtung 2 ihrerseits wird nun durch eine aus der Antriebseinrichtung 3 bzw. dem Motor 4 herausragenden Antriebswelle 18 und einem auf dieser in axialer Richtung gleitbeweglichen Verstellelement 19 gebildet, das mit auf dem Gehäuseteil 16 angeordneten Pumpelementen 20 zusammenwirkt.

Die Pumpelemente 20 sind standardmäßige Förderelemente für ein Medium 10, wie Hydrauliköl, und sind als solche vom selbstansaugenden Typ. In einem Pumpgehäuse 21 ist in einer Bohrung 22 ein gegen die Wirkung einer Feder 23 verstellbarer Pumpkolben 24 angeordnet. Der Pumpkolben 24 weist in einem aus dem Pumpgehäuse 21 herausragenden Endbereich einen sogenannten Kolbenschuh 25 auf, der durch die Wirkung der Feder 23 bzw. durch die vom Medium 10 auf den Pumpkolben 24 aufgebrachte Kraft am Verstellelement 19 zur Anlage gebracht wird.

Im gezeigten Ausführungsbeispiel ist für die Verstellung des Verstellelements 19 in axialer Richtung der Antriebswelle 18 ein Stellantrieb 26 vorgesehen, der von einem externen Druckerzeuger angespeist wird und welcher eine Verstellung des Verstellelementes 19 entlang der Antriebswelle 18 ermöglicht und mittels dem eine von außen bestimmbare Volums- und Druckcharakteristik der Pumpeinrichtung 2 erreicht wird.

Wie nun besser der Fig. 2 zu entnehmen, sind radial um die Antriebswelle 18 auf dem Gehäuseteil 16 beispielsweise sechs der Pumpelemente 20 angeordnet. Die Anzahl der Pumpelemente ist frei wählbar und richtet sich nach den Anforderungen, insbesondere hinsichtlich der Förderleistung einer derartigen Radialkolbenpumpe 1. Die Pumpelemente 20 sind, wie bereits erwähnt, selbstansaugend, die beim Auftreten eines Unterdrucks in der Bohrung 22 das Medium 10 über einen Rückstrom sperrende Einlaßöffnungen ansaugen und über Pumpausgänge 27 bei Verstellung der Pumpkolben 24 mittels des Verstellelements 19 unter Druckaufbau abgeben. Die Pumpausgänge 27 der Pumpelemente 20 sind nun durch untereinander verbundene und im Gehäuseteil 16 angeordnete Bohrungen 28 leitungsverbunden, wodurch ein gemeinsamer Druckaufbau über alle Pumpelemente 20 ermöglicht wird. Durch diese Ausbildung, daß sämtliche Pumpausgänge 27 untereinander über die Bohrungen 28 leitungsverbunden sind, wird ermöglicht, an einem Ausgang 29 das Medium 10 mit einem relativ konstanten Druck abzugeben und einem Verbraucher, z.B. einem hydraulisch betriebenen Werkzeug, zuzuführen.

In der Fig. 3 ist nun das Verstellelement 19 in der Seitenansicht geschnitten dargestellt. Das Verstellelement 19 weist eine Aufnahmebohrung 30 zur Aufnahme der Antriebswelle 18 der Antriebseinrichtung 3 auf. Die Aufnahmebohrung 30 und die Antriebswelle 18 der Antriebseinrichtung 3 weisen eine gemeinsame Mittelachse 31 auf, welche sich über die ganze Länge des Verstellelementes 19 erstreckt und so eine Rotation desselben um die Mittelachse 31 ermöglicht. Weiters ist in der Aufnahmebohrung 30 eine sich über die ganze Länge der Aufnahmebohrung 30 erstreckende nutförmige Ausnehmung 32 angeordnet, welche zur Aufnahme eines Haltemittels, wie z.B. einer Einlegefeder zur Übertragung der Drehbewegung der Antriebswelle 18, angeordnet. Das Verstellelement 19 bildet einen Verstellexzenter 33 aus, welcher durch einen schiefen Zylinderkörper 34 gebildet ist, wobei eine Mittelachse 35 des Zylinderkörpers 34 in einem spitzen Winkel zur Mittelachse 31 der Antriebswelle 18 verläuft.

Der Verstellexzenter 33 bzw. der Zylinderkörper 34 bildet durch eine Mantelfläche 36 eine Gleitfläche 37 für die Pumpkolben 24 aus. Dadurch ergibt sich, daß die Mittelachse 35 der umlaufend ausgebildeten Gleitfläche 37 des Verstellexzenters 33 winkelig, insbesondere in einem spitzen Winkel 38 zu der Mittelachse 31 der Antriebswelle 18 bzw. des den Verstellexzenter 33 aufnehmenden Verstellelementes 19, ausgerichtet ist. Das Verstellelement 19 weist weiters parallel zu seiner Mittelachse 31 verlaufende Aufnahmebohrungen 39 auf, welche zur Aufnahme etwaiger Rückstellelemente für den Verstellexzenter 33 bzw. dem Verstellelement 19 ausgebildet sein können. Eine parallel zur Mittelachse 31 des Verstellelementes 19 gemessene Länge 40 des Verstellexzenters 33 ist im wesentlichen geringer als eine Gesamtlänge 41 des Verstellelementes 19.

An der der Antriebseinrichtung 3 abgewandten Stirnseite des Verstellelementes 19 ist eine Ausnehmung 42 bzw. eine Bohrung 43 zur Aufnahme einer Axiallagerung vorgesehen. Diese Bohrung 43 weist einen geringeren Durchmesser 44 als die Aufnahmebohrung 30 auf, wodurch ein vollständiges Durchragen der Antriebswelle 18 durch das Verstellelement nicht möglich ist.

Der Winkel 38, welcher von der Mittelachse 31 der Antriebswelle 18 und der Mittelachse 35 des Verstellexzenters 33 bzw. des Zylinderkörpers 34 eingeschlossen wird, ist entsprechend der gewollten Verstellcharakteristik frei gewählt, wird jedoch in etwa zwischen 5° und 15° betragen.

In der Fig. 4 ist nun im Detail die Pumpeinrichtung 2 mit dem Stellantrieb 26 und dem auf der Antriebswelle 18 aufgesetzten Verstellelement 19 bzw. Verstellexzenter 33 dargestellt. Aus dieser Darstellung ist zu ersehen, daß das Verstellelement 19 mit seinem Verstellexzenter 33 auf der Antriebswelle 18 axial aufgeschoben ist, sodaß eine Mittelachse 31 des Verstellelementes 19 mit einer Mittelachse der Antriebswelle 18 fluchtet. Durch diese Anordnung ergibt sich, daß das Verstellelement 19 mit dem Verstellexzenter 33 axial entlang der Mittelachsen 31 des Verstellelementes 19 bzw. der Antriebswelle 18 verschiebbar auf der Antriebswelle 18 gelagert ist. Um nun die Drehbewegung von der Antriebswelle 18 auf das den Verstellexzenter 33 aufweisende Verstellelement 19 zu übertragen, ist in der zuvor schon beschriebenen Ausnehmung 32 in der Aufnahmebohrung 30 und in einer mit der Ausnehmung 32 korrespondierenden Ausnehmung 46 in der Antriebswelle 18 eine Einlegefeder 47 eingesetzt. Diese Einlegefeder 47 dient zur Übertragung der Drehbewegung der Antriebswelle 18 auf das Verstellelement 19 und läßt eine Axialverschiebung des den Verstellexzenter 33 aufweisenden Verstellelementes 19 in axialer Richtung entlang der Mittelachse 31 zu, d.h., daß das Verstellelement 19 mit dem Verstellexzenter 33 über die Einlegefeder 47 drehfest auf der Antriebswelle 18 angeordnet ist. Um ein axiales Bewegen der Einlegefeder 47 zu vermeiden, ist an einer Stirnfläche 48 der Antriebswelle 18 eine Schraube 49 eingeschraubt.

In dem gezeigten Ausführungsbeispiel, welches in einer möglichen Ausführung den Stellantrieb 26 zur Verstellung des Verstellelementes 19 aufweist, ist auf dem Gehäuseteil 16 ein das Verstellelement 19 in etwa koaxial umgebendes Gehäuse 50 befestigt, welches mit Öffnungen versehen ist, damit das Verstellelement 19 insgesamt in einem durch das Medium 10 gebildeten Ölbad läuft.

Um nun, wie eingangs erwähnt, eine axiale Verschiebung des den Verstellexzenter 33 aufweisenden Verstellelementes 19 zu ermöglichen, ist in einem der Antriebseinrichtung 3 abgewandten Endbereich 51 des Gehäuses 50 der Stellantrieb 26 angeordnet, welcher über ein externes Drucksystem betrieben wird bzw. durch jede andere Antriebsart angetrieben werden kann. Der Stellantrieb 26 weist nun einen über ein Anschlußstück 52 und eine Versorgungsleitung 53 mit Druck beaufschlagten Druckkolben 54 auf, wobei eine Mittelachse 55 des Druckkolbens 54 entlang einer Mittelachse des Verstellelementes 19 bzw. einer Mittelachse 31 der Antriebswelle 18 verläuft. Dieser Druckkolben 54 wird vor der Montage des Gehäuses 50 auf den Gehäuseteil 16 über ein Gewindestück 56, in dem der Druckkolben 54 in einem Gleitsitz gelagert ist, eingebracht. Dem Gewindestück 56 ist in Richtung des Anschlußstückes 52 eine umlaufende Dichtung 57 zugeordnet, um ein Durchtreten eines Druckfluides durch das Gewindestück 56 zu vermeiden, wodurch eine einwandfreie Funktion des Druckkolbens 54 beeinträchtigt werden könnte.

Auf dem dem Verstellelement 19 zugewandten Endbereich des Druckkolbens 54 ist ein Druckstück 58 befestigt. Dieses Druckstück 58 weist einen in etwa T-förmigen Querschnitt auf und liegt mit einer dem Druckkolben 54 zugeordneten Stirnfläche 59 auf einer Innenfläche 60 des Gehäuses 50 bei druckfreiem Zustand des Druckkolbens 54 an, wobei das Druckstück 58 dem Verstellelement 19 an seinem gehäuseseitigen Endbereich zugeordnet ist.

Ein sich entlang der Mittelachse 55 erstreckender Fortsatz 61 des Druckkolbens 54 weist einen Durchmesser 62 auf, welcher vorzugsweise geringer ist als der Durchmesser 44 der Bohrung 43 im Verstellelement 19. Auf dem radial umlaufenden Schenkel 63 des Druckstückes 58 ist nun ein Axiallager 64 angeordnet bzw. befestigt, durch welches eine ungehinderte Drehbewegung des Verstellelementes 19 auch bei herangeführtem Druckkolben 54 an das Verstellelement 19 gewährleistet ist. In dem Schenkel 63 ist zumindest ein über einen Preßsitz in diesem gehalterter Führungsstift 65 angeordnet, welcher sich in Richtung des Anschlußstückes 52 erstreckt. Dieser Führungsstift 65 wird in einer Bohrung 66, welche im Gehäuse 50 ausgeführt ist, in axialer Richtung verschiebbar gelagert. Durch den Führungsstift 65 wird eine Verdrehsicherung für das auf dem Druckkolben 54 befestigte Druckstück 58 erreicht, welches unter Zwischenschaltung des Axiallagers 64 eine Stellkraft auf das mit der Antriebswelle 18 mitrotierende Verstellelement 19 ausübt.

Im Verstellelement 19 bzw. in dem Verstellexzenter 33 sind nun die Aufnahmebohrungen 39 angeordnet, wobei diese Aufnahmebohrungen 39 Mittelachsen 67, welche parallel zu der Mittelachse 55 verlaufen, aufweisen. Diese Aufnahmebohrungen 39 sind zur Aufnahme von Rückstellfedern 68 ausgebildet, welche sich gegen eine Stützvorrichtung 69 abstützen, die über eine Lageranordnung eine Axialkraft gegenüber dem Gehäuseteil 16 aufnimmt. Eine Länge der Rückstellfedern 68 bzw. der Aufnahmebohrungen 39 kann verschiedenartig gewählt sein, jedoch müssen die Rückstellkräfte umlaufend derart verteilt sein, daß sie ein Verschieben des Verstellelementes 19 parallel zur Mittelachse 31 der Antriebswelle 18 gewährleisten.

Die Pumpelemente 20 sind nun sternförmig und in einer Distanz 70 zur Mittelachse 31 der Antriebswelle 18 auf dem Gehäuseteil 16 angeordnet, wobei diese Pumpelemente 20 die senkrecht zur Mittelachse 31 verlaufenden Pumpkolben 24 aufweisen. Im in Richtung des Verstellelementes 19 weisenden Endbereich des Pumpkolben 24 sind nun allseitig bewegliche Kolbenschuhe 71 angeordnet, welche sich auf der umlaufenden Gleitfläche 37 des Verstellexzenters 33 abstützen. Durch ihre allseitige Beweglichkeit gleichen sich die Kolbenschuhe einer Schräglage der Gleitfläche 37 an. Daraus ergibt sich, daß die Pumpelemente 20 über den Verstellexzenter 33 angetrieben werden, wobei die Mittelachse 35 des Verstellexzenters 33 gegenüber der Mittelachse 31 der Antriebswelle 18 bzw. des Verstellelementes 19 in einem spitzen Winkel 38 angeordnet ist. Durch diesen winkeligen Verlauf der Mittelachse 31 und der Mittelachse 35 zueinander, ergibt sich ein Kreuzungspunkt dieser beiden Mittelachsen 31, 35, wobei dieser Kreuzungspunkt den Nullpunkt der Exzentrizität angibt und so eine Nullförderung der Pumpelemente 20 ermöglicht wird.

Durch die axiale verschiebbare Ausbildung des Verstellelementes 19 bzw. des Verstellexzenters 33 lassen sich aus den Möglichkeiten der verschiedenen Exzentritzitäten verschiedene Hübe der Pumpkolben 24 der Pumpelemente 20 erzielen, wodurch wiederum die Fördermenge der Pumpelemente 20 verändert werden kann.

Durch die Ausbildung des Verstellexzenters 33 als schiefen Zylinderkörper 34 bzw. durch den winkeligen Verlauf der Gleitfläche 37 gegenüber der Mittelachse 31 wird eine Schrägstellung der Kolbenschuhe 71 erreicht, wodurch diese eine axiale Reaktionskraft auf den Verstellexzenter 33 ausüben. Zusätzlich wirkt auf den Druckkolben 54 der vom System selbst erzeugte Druck, oder ein externer Steuerdruck. Aus der Fläche des Druckkolbens 54 ergibt sich eine Kraft, welche summiert mit der Reaktionskraft aus der Schrägstellung der Kolbenschuhe 71 den Verstellexzenter entgegen der Federkräfte der Rückstellfedern 68 so lange verschiebt, bis Kräftegleichgewicht herrscht. Nun kann die Axialkraft zur Verstellung des Verstellexzenters 33 erhöht werden, indem der Druckkolben 54 über das Anschlußstück 52 bzw. die Versorgungsleitung 53 mit höherem externen Steuerdruck beaufschlagt wird, wodurch eine weitere Verschiebung des Verstellelementes 19 entlang der Mittelachse 31 ermöglicht wird. Wesentlich hierbei ist, daß dem Druckstück 58 ein Stellantrieb 26 für das Verstellelement 19 zur Überwindung der Rückstellkraft der Rückstellfedern 68 zugeordnet ist, wobei der Stellantrieb 26 durch einen im Gewindestück 56 axial verstellbar gelagerten Druckkolben 54 gebildet ist.

Betrachtet man nun das Verstellelement 19 mit dem Verstellexzenter 33 genauer, so wird ersichtlich, daß der Verstellexzenter 33 eine Hubhöhe 72 aufweist, welche durch eine Axialverschiebung des Verstellelementes 19 bzw. des Verstellexzenters 33 frei gewählt werden kann. Diese Hubhöhe 72 entspricht einem Kolbenweg 73 des Pumpkolbens 24, wodurch wiederum die Abhängigkeit der Exzentrizität des Verstellexzenters 33 und der Hubhöhe 72 der Pumpkolben 24 voneinander verdeutlicht wird.

Wie hier auch dargestellt, verläuft die Mittelachse 35 des als schiefen Zylinderkörper 34 ausgebildeten Verstellexzenters 33 in einem spitzen Winkel 38 und schneidet in einem Nullpunkt 74 die Mittelachse 31 der Antriebswelle 18 und des Verstellelementes 19. Die Darstellung der Fig. 4 verdeutlicht die maximale Fördermenge der Pumpelemente 20. Durch eine Verschiebung des Verstellelementes 19 in Richtung der Antriebseinheit 3 nimmt die Exzentrizität des schiefen Zylinderkörpers 34 gegenüber der Mittelachse 31 ab. Dadurch reduziert sich der Kolbenweg 73 der Pumpkolben 24 mit ihren Kolbenschuhen 71 entlang deren Mittelachse 75, und es erfolgt eine Reduktion der Fördermenge. Das Verstellelement 19 kann um den maximalen Verstellweg 76 entlang seiner Mittelachse 31 verschoben werden, wodurch sich die konstruktiv gewollte minimale Fördermenge ergibt. Es kann die Auslegung derart erfolgen, daß ein Verstellweg 76 so groß gewählt wird, daß die Mittelachse 75 der Pumpkolben 24 mit dem Schnittpunkt 74 der Mittelachsen 31 bzw. 35 deckungsgleich wird. In dieser Stellung weist die Radialkolbenpumpe 1 bei Rotation des Verstellelementes 19 bzw. des Verstellexzenters 33 keine Fördermenge auf.

Wie dann weiters aus der Fig. 4 ersichtlich, ist die Stützvorrichtung 69 umlaufend ausgebildet, sodaß sie im Falle einer Rotations-Bewegung des Verstellelementes 19 die gleichartige Bewegung durchläuft, und so die Abstützung der Rückstellfedern 68 übernimmt. Gleichzeitig ist die Stützvorrichtung 69 als Begrenzung des Verstellweges 76 ausgebildet. Grundsätzlich sei festgehalten, daß diese Rückstellfedern 68 das Verstellelement 19 in seiner in der Fig. 4 dargestellten Position stabilisieren, und daß im Falle einer Axialverschiebung des Verstellelementes 19 in Richtung der Antriebseinrichtung 3 die Haltekraft dieser Rückstellfedern 68 über das Druckstück 58 bzw. über den druckmittelbetriebenen Druckkolben 54 überwunden werden muß.

Weiters ist aus der Darstellung zu ersehen, daß an die Rückstellfeder 68 bzw. die Stützvorrichtung 69 in Richtung der Antriebseinrichtung 3 ein Radiallager 77 angeordnet ist. Zur Verhinderung von Leckagen ist zwischen der Flanschplatte 17 und der Antriebseinheit 3 die umlaufende Dichtung 78 bzw. zwischen Flanschplatte 17 und Gehäuseteil 16 die umlaufende Dichtung 85 angeordnet. Je nach Art der Antriebseinheit kann eine - hier nicht dargestellte - Abdichtung der Antriebswelle 18 erforderlich sein.

In den Fig. 5 und 6 ist nun eine weitere Ausführung einer erfindungsgemäßen Pumpeinrichtung 2 gezeigt.

Bei dieser Ausführung wird eine selbsttätige Regelung des Fördervolumens der Pumpelemente 20 zur Erzielung eines vorgegebenen Systemdrucks ohne externer Regelung erreicht. Bereits in den vorhergehenden Figuren beschriebene Bauteile werden mit den bereits in diesen Figuren verwendeten Bezugszeichen versehen. Es ist das Gehäuseteil 16 mit den Pumpelementen 20 und die Antriebswelle 18 mit dem Verstellelement 19 bzw. Verstellexzenter 33 dargestellt. In dieser Darstellung ist zu ersehen, daß das Verstellelement 19 mit seinem Verstellexzenter 33 auf der Antriebswelle 18 axial aufgeschoben ist, sodaß eine Mittelachse 31 des Verstellelementes 19 mit einer Mittelachse der Antriebswelle 18 eine Einheit bilden. Durch diese Anordnung ergibt sich, daß das Verstellelement 19 mit dem Verstellexzenter 33 axial entlang der übereinander liegenden Mittelachsen 31 des Verstellelementes 19 bzw. der Antriebswelle 18 verschiebbar auf die Antriebswelle 18 gelagert ist. Um nun die Drehbewegung von der Antriebswelle 18 auf das den Verstellexzenter 33 aufweisende Verstellelement 19 zu übertragen, ist in der Ausnehmung 32 in der Aufnahmebohrung 30 und in einer mit der Ausnehmung 32 korrespondierenden Ausnehmung 46 in der Antriebswelle 18 eine Einlegefeder 47 eingesetzt. Diese Einlegefeder 47 dient rein zur Übertragung der Drehbewegung der Antriebswelle 18 auf das Verstellelement 19 und läßt jedoch eine Axialverschiebung des den Verstellexzenter 33 aufweisenden Verstellelementes 18 in axialer Richtung entlang der Mittelachse 31 zu.

Die Rückstellfedern 68 sind über innenliegende Bolzen 80 abgestützt, wodurch eine Verformung bzw. ein Einknicken der Rückstellfeder 68 bei hoher Beanspruchung vermieden werden soll.

Auf dem der Antriebseinrichtung 3 abgewandten Endbereich 79 des Verstellelementes 19 ist auf der Antriebswelle 18 ein Einsatzteil 81 angeordnet, welcher einen umlaufenden Flansch ausbildet und einen Endanschlag für die axiale Verschiebung des Verstellelementes 19 in seiner von der Antriebseinrichtung 3 entfernten Stellung ergibt. Eine Basis 82 der Anschlagvorrichtung 81 ragt in die Aufnahmebohrung 30 des Verstellelementes 19 hinein und kommt mit einer der Antriebswelle 18 zugewandten Stirnfläche 83 an der Stirnfläche 48 derselben zur Anlage. Ein umlaufender Schenkel 84 der Anschlagvorrichtung 81 weist einen größeren Durchmesser 85 als die Durchgangsbohrung 30 des Verstellelementes 19 auf. Durch diese Ausbildung wird ermöglicht, daß der umlaufende Schenkel 84 der Anschlagvorrichtung 81 an einer Stirnfläche 86 des Verstellelementes 19 anliegt und so das Verstellelement 19 in seiner durch die Rückstellfedern 68 eingenommenen Lage fixiert. Die Anschlagvorrichtung 81 weist eine Durchgangsbohrung 87 auf, durch welche eine Schraube 88 hindurchgeführt ist und so eine Befestigung der Anschlagvorrichtung 81 ermöglicht wird. In der Antriebswelle 18 ist nun an ihrer Stirnfläche 48 eine Sacklochbohrung 89 angeordnet, durch welche ein Einschrauben der Schraube 88 ermöglicht wird, wodurch eine Befestigung der Anschlagvorrichtung 81 auf der Antriebswelle 18 realisiert wird. Zusätzlich bewirkt die Anschlagvorrichtung 81 eine Sicherung gegen eine Axialverschiebung der Einlegefeder 47, wodurch eine drehfeste Anordnung des Verstellelementes 19 auf der Antriebswelle 18 sichergestellt wird.

Eine axiale Verschiebung des Verstellelementes 19 auf der Antriebswelle 18 zur Veränderung des Fördervolumens wird nun wie folgt realisiert.

In der gezeigten Darstellung und bei einer Rotation der Antriebswelle 18 wird ein maximales Fördervolumen erzielt, da in dieser Stellung der Verstellexzenter 33 den maximalen Exzenterhub aufweist und .so auch die Pumpkolben 24 der Pumpelemente 20 den größten Kolbenweg 73 aufweisen. In den Pumpelementen 20 wird nun bei ausfahrenden Pumpkolben 24 das umliegende Medium 10 angesaugt, durch den einfahrenden Pumpkolben 24 komprimiert und über ein im Pumpelement 20 angeordnetes Rückschlagventil an ein Drucksystem bzw. einen Verbraucher abgegeben.

Die prinzipielle Wirkungsweise der Pumpeinrichtung 2 wird nun im nachfolgenden anhand den Darstellungen in den Fig. 5 und 6 beschrieben, wobei die prinzipielle Wirkungsweise selbstverständlich auch für die zuvor beschriebenen Fig. 1 bis 4 zutrifft.

Grundsätzlich ist festzuhalten, daß die erwünschte axiale Verstellung des Verstellelementes 19 durch eine Krafteinwirkung der Pumpkolben 24 bzw. der Kolbenschuhe 71 erfolgt. Über die radial um das Verstellelement 19 angeordneten Pumpelemente 20 wird eine bestimmte Fördermenge erreicht, wobei sich nach und nach ein Arbeitsdruck in dem Drucksystem bzw. im Verbraucher aufbaut. Steigt nun im Drucksystem der benötigte Arbeitsdruck, so wird der Druck auf die Pumpkolben 24 vergrößert. Dieser Druck setzt sich nun über die Kolbenschuhe 71 auf das Verstellelement 19 bzw. den Verstellexzenter 33 bzw. auf dessen winkelig zur Mittelachse 31 des Verstellelementes 19 verlaufenden Gleitfläche 37 fort, wodurch sich eine senkrecht auf die Gleitfläche 37 wirkende Druckkraft 90 ergibt. Diese Druckkraft 90 zerlegt sich nun durch ein Kräfteparallelogramm in eine radial wirkende Kraftkomponente 91 und in eine axial wirkende Kraftkomponente 92.

Erhöht sich die Druckkraft 90 aufgrund steigenden Verbrauchsdruckes weiter, so wird die axiale Kraftkomponente 92 so groß, daß diese aufgrund der winkeligen Anordnung der Gleitfläche 37 eine Verstellung des Verstellexzenters 33 bzw. des Verstellelementes 19 in axialer Richtung und in Richtung der Kraftkomponente 92 bewirkt. Grundsätzlich stellt sich die Verstellung des Verstellelementes 19 in axialer Richtung in dem Fall ein, wenn die axial wirkende Kraftkomponente 92 die dieser entgegengesetzt wirkenden Rückstellkraft der Rückstellfeder 68 überschreitet. Durch diese Verstellung wird nun der Kolbenweg 73 verringert, wodurch auch die Fördermenge der Radialkolbenpumpe 1 bzw. der Pumpelemente 20 verringert wird. Die Verschiebung des Verstellelementes 19 bzw. des Verstellexzenters 33 hält so lange an, bis ein Gleichgewicht der Federkraft der Rückstellfedern 68 und der axial wirkenden Kraftkomponente 92 der Druckkraft 90 erzielt wird. Daraus läßt sich schließen, daß je kleiner der Kolbenweg 73 wird, umso mehr verringert sich die Fördermenge der Radialkolbenpumpe 1 dahingehend, daß lediglich eine Abdeckung der Leitungsverluste eines Verbrauchers bzw. des Drucksystems erzielt wird.

Verringert sich nun der Systemdruck bzw. ist ein Verbraucher außer Eingriff, so wird die Druckkraft 90 auf die Pumpkolben 24 bzw. auf die Gleitfläche 37 des Verstellexzenters 33 verringert. Dadurch verringert sich ebenfalls die axiale Kraftkomponente 92 der Druckkraft 90 und fällt wertmäßig unter die Rückstellkraft der Rückstellfedern 68. Durch diese Ausbildung wird erzielt, daß sich bei Benötigung eines höheren Fördervolumens das Verstellelement 19 bzw. der-Verstellexzenter 33 wieder in seine ursprüngliche Lage rückstellt bzw. wiederum der größtmögliche Kolbenweg 73 der Pumpkolben 24 erreicht wird.

Ein besonderer Vorteil durch diese Ausbildung ergibt sich darin, daß durch die stufenlose Verschiebung des Verstellelementes 19 das Fördervolumen an die jeweiligen Erfordernisse angepaßt werden kann und so eine relativ gleichmäßig abfallende oder ansteigende Leistungskurve der Radialkolbenpumpe 1 erzielt wird. Weiters lassen sich durch die Abstimmung der Federkraft für die Rückstellfeder 68 verschiedene Druckbereiche für die Radialkolbenpumpen 1 erzielen.

Abschließend sei der Vollständigkeit halber noch einmal erwähnt, daß die Druckkraft 90 senkrecht auf die winkelig verlaufende Gleitfläche wirkt und daraus eine axial auf das Verstellelement 19 bzw. den Verstellexzenter 33 wirkende Kraftkomponente 92 resultiert, wobei sich durch eine Erhöhung des Systemdruckes die über die Pumpkolben 24 wirkende Druckkraft 90 und damit die axial wirkende Kraftkomponente 92 in Abhängigkeit des Fördervolumens erhöht. Weiters wird bei einer Überschreitung der entgegengesetzt wirkenden Rückstellkraft der Rückstellfeder 68 durch die axial wirkende Kraftkomponente die Verstellung des Verstellelementes 19 eingeleitet, wobei sich durch diese Verstellung des Verstellelementes 19 der Kolbenweg 73, der Pumpkolben 24 der Pumpelemente 20 über den Verstellexzenter 33 verringert und so das Fördervolumen der Radialkolbenpumpe 1 ebenso verringert wird. Diese Verstellung des Verstellelementes 19 in axialer Richtung wird bis zur Erlangung eines Gleichgewichtes zwischen der Rückstellkraft der Rückstellfedern 68 und der axial wirkenden Kraftkomponente 92 der Druckkraft 90 vollzogen, wobei durch die stufenlose Verstellung des Verstellelementes 19 über den Verstellexzenter 33 eine gleichmäßig steigende oder fallende Leistungskurve der Radialkolbenpumpe 1 erzielt wird.

Der Ordnung halber sei abschließend darauf hingewiesen, daß zum besseren Verständnis des Aufbaus der Radialkolbenpumpe 1 diese bzw. deren Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

Vor allem können die einzelnen in den Fig. 1, 2; 3; 4; 5, 6 gezeigten Ausführungen den Gegenstand von eigenständigen, erfindungsgemäßen Lösungen bilden. Die diesbezüglichen erfindungsgemäßen Aufgaben und Lösungen sind den Detailbeschreibungen dieser Figuren zu entnehmen.

### Bezugszeichenaufstellung

- 1: Radialkolbenpumpe
- 2: Pumpeinrichtung
- 3: Antriebseinrichtung
- 4: Motor
- 5: Steuervorrichtung

- 6: Bodenplatte
- 7: Fuß
- 8: Aufstandsfläche
- 9: Vorratsbehälter
- 10: Medium

- 11: Einlaßöffnung
- 12: Füllstandsanzeige
- 13: Schraube
- 14: Auslaßöffnung
- 15: Flanschausbildung

- 16: Gehäuseteil
- 17: Flanschplatte
- 18: Antriebswelle
- 19: Verstellelement
- 20: Pumpelement

- 21: Pumpgehäuse
- 22: Bohrung
- 23: Feder
- 24: Pumpkolben
- 25: Kolbenschuh

- 26: Stellantrieb
- 27: Pumpausgang
- 28: Bohrung
- 29: Ausgang
- 30: Aufnahmebohrung

- 31: Mittelachse
- 32: Ausnehmung
- 33: Verstellexzenter
- 34: Zylinderkörper
- 35: Mittelachse

- 36: Mantelfläche
- 37: Gleitfläche
- 38: Winkel
- 39: Aufnahmebohrung
- 40: Länge

- 41: Gesamtlänge
- 42: Ausnehmung
- 43: Bohrung
- 44: Durchmesser
- 45: Durchmesser

- 46: Ausnehmung
- 47: Einlegefeder
- 48: Stirnfläche
- 49: Schraube
- 50: Gehäuse

- 51: Endbereich
- 52: Anschlußstück
- 53: Versorgungsleitung
- 54: Druckkolben
- 55: Mittelachse

- 56: Gewindestück
- 57: Dichtung
- 58: Druckstück
- 59: Stirnfläche
- 60: Innenfläche

- 61: Fortsatz
- 62: Durchmesser
- 63: Schenkel
- 64: Axiallager
- 65: Führungsstift

- 66: Bohrung
- 67: Mittelachse
- 68: Rückstellfeder
- 69: Stützvorrichtung
- 70: Distanz

- 71: Kolbenschuh
- 72: Hubhöhe
- 73: Kolbenweg
- 74: Nullpunkt
- 75: Mittelachse

- 76: Verstellweg
- 77: Rudiallager
- 78: Dichtelement
- 79: Endbereich
- 80: Bolzen

- 81: Anschlagvorrichtung
- 82: Basis
- 83: Stirnfläche
- 84: Schenkel
- 85: Durchmesser

- 86: Stirnfläche
- 87: Durchgangsbohrung
- 88: Schraube
- 89: Sacklochbohrung
- 90: Druckkraft

- 91: Kraftkomponente
- 92: Kraftkomponente

## Patentansprüche

1. Radialkolbenpumpe mit einem plattenförmigen, zur Förderung eines Mediums Bohrungen aufweisenden Gehäuseteil (16) und bevorzugt mit einer am Gehäuseteil (16) befestigten Antriebseinrichtung (3) und mit einem der Antriebseinrichtung (3) gegenüberliegend flüssigkeitsdicht am Gehäuseteil (16) angeordneten Vorratsbehälter (9) für das Medium und einem darin angeordneten Verstellexzenter (33) für in dessen Umfangsrichtung am Gehäuseteil (16) angeordnete Pumpelemente (20), die von einem Verstellelment (19) des Verstellexzenters (33) beaufschlagbare, in radialer Richtung verstellbare Pumpkolben (24) aufweisen, **dadurch gekennzeichnet, daß** das Verstellelement (19) in einer Aufnahmebohrung (30) eine den Gehäuseteil (16) durchragende Antriebswelle (18) der Antriebseinrichtung (3) aufnimmt und auf der Antriebswelle (18) drehfest und in axialer Richtung verstellbar gelagert ist und durch einen schiefen Zylinderkörpers (34) gebildet ist der mit einer Mantelfäche (36) eine Gleitfläche (37) für die Pumpkolben (24) ausbildet.

2. Radialkolbenpumpe nach Anspruch 1, **dadurch gekennzeichnet, daß** eine Mittelachse (35) des Zylinderkörpers (34) winkelig zu einer Mittelachse (31) der Aufnahmebohrung (30) bzw. der Antriebswelle (18) verläuft.

3. Radialkolbenpumpe nach Anspruch 1 oder 2, **dadurch gekennzeichnet, daß** die Mantelfläche (36) durch die Oberfläche eines Kegelkörpers gebildet ist und eine Längsmittelachse des Kegelkörpers winkelig zur Mittelachse der Aufnahmebohrung (39) bzw. der Antriebswelle (18) verläuft.

4. Radialkolbenpumpe nach einem oder mehreren der vorhergehenden Ansprüche, **dadurch gekennzeichnet, daß** das Verstellelement (19) über durch in etwa parallel zur Antriebswelle (18) in Aufnahmebohrungen (30) angeordnete, eine Federvorrichtung ausbildende Rückstellfedern (68) in eine vom Gehäuseteil beabstandete Endstellung gegen eine Anschlagvorrichtung (81) und/oder einem Druckstück (58) eines Stellantriebes (26) positioniert ist.

5. Radialkolbenpumpe nach einem oder mehreren der vorhergehenden Ansprüche, **dadurch gekennzeichnet, daß** die Rückstellfedern (68) in ihrem dem Verstellelement (19) entgegengesetzten Endbereich auf einer ringförmigen Stützvorrichtung (69) abgestützt sind.

6. Radialkolbenpumpe nach einem oder mehreren der vorhergehenden Ansprüche, **dadurch gekennzeichnet, daß** die Stützvorrichtung (69) einen zylinderförmigen Fortsatz des Verstellelementes (19) ringförmig umfaßt und in axialer Richtung auf einem Innenring eines im Gehäuseteil (16) angeordneten, das Verstellelement (19) lagernden, Radiallagers (77) abgestützt ist.

7. Radialkolbenpumpe nach einem oder mehreren der vorhergehenden Ansprüche, **dadurch gekennzeichnet, daß** das Verstellelement (19) über eine Einlegefeder (47) mit der Antriebswelle (18) drehfest gekuppelt ist.

8. Radialkolbenpumpe nach einem oder mehreren der vorhergehenden Ansprüche, **dadurch gekennzeichnet, daß** in einem das Verstellelement (19) umfangsseitig und stirnseitig umgebenden Gehäuse (50) ein Stellantrieb (26) für das Verstellelement (19) angeordnet ist.

9. Radialkolbenpumpe nach einem oder mehreren der vorhergehenden Ansprüche, **dadurch gekennzeichnet, daß** zwischen dem Druckstück (58) des Stellantriebes (26) und einer Stirnfläche in einer Ausnehmung (42) des Verstellelementes (19) ein Axiallager (64) angeordnet ist.

10. Radialkolbenpumpe nach einem oder mehreren der vorhergehenden Ansprüche, **dadurch gekennzeichnet, daß** der Stellantrieb (26) mit dem Druckstück (58) über einen mit einem Druckmedium beaufschlagten Druckkolben (54) eine Verstellkraft auf das Verstellelement (19) entgegen der Wirkung der Rückstellfedern (68) ausübt.

11. Radialkolbenpumpe nach einem oder mehreren der vorhergehenden Ansprüche, **dadurch gekennzeichnet, daß** das Druckstück (58) über zumindest einen in eine Bohrung im Pumpgehäuse (21) eingreifenden Führungsstift entlang der Mittelachse (31) der Antriebswelle (18) verstellbar im Pumpgehäuse (21) verdrehsicher gelagert ist.

12. Radialkolbenpumpe nach einem oder mehreren der vorhergehenden Ansprüche, **dadurch gekennzeichnet, daß** im Druckstück (58) der Druckkolben (54) über einen Preßsitz bewegungsfest gelagert ist.

13. Radialkolbenpumpe nach einem oder mehreren der vorhergehenden Ansprüche, **dadurch gekennzeichnet, daß** der Druckkolben (54) mit einem Druckmittelantrieb in Verbindung steht, welcher zur axialen Verstellung des Druckkolbens (54) ausgebildet ist.

14. Radialkolbenpumpe nach einem oder mehreren der vorhergehenden Ansprüche, **dadurch gekennzeichnet, daß** Bohrungen (28) als Druckleitungen von den Pumpelementen (20) im Gehäuseteil (16) kommunizierend miteinander verbunden sind.

15. Radialkolbenpumpe nach einem oder mehreren der vorhergehenden Ansprüche, **dadurch gekennzeichnet, daß** die den Gehäuseteil (16) bzw. das Pumpgehäuse (21) tragende Flanschplatte (17) auf der Antriebseinrichtung (3) befestigt, vorzugsweise mit dieser verschraubt, ist.

16. Radialkolbenpumpe nach einem oder mehreren der vorhergehenden Ansprüche, **dadurch gekennzeichnet, daß** an den Pumpkolben (24) mit diesen verbundene und sich auf der Gleitfläche (37) des Verstellexzenters (33) abstützende Kolbenschuhe (71) angeordnet sind.

17. Radialkolbenpumpe nach einem oder mehreren der vorhergehenden Ansprüche, **dadurch gekennzeichnet, daß** die Kolbenschuhe (71) allseitig schwenkbeweglich auf den Pumpkolben (24) angeordnet sind.

18. Radialkolbenpumpe nach einem oder mehreren der vorhergehenden Ansprüche, **dadurch gekennzeichnet, daß** die axiale Verstellung des Verstellelementes (19) durch eine Krafteinwirkung der Pumpkolben (24) bzw. der Kolbenschuhe (71) in Abhängigkeit vom Systemdruck erfolgt.

19. Radialkolbenpumpe nach einem oder mehreren der vorhergehenden Ansprüche, **dadurch gekennzeichnet, daß** das Verstellelement (19) über den Verstellweg (76) zwischen einer Stellung, bei der die Gleitfläche (37) für die Pumpkolben (24) eine Null-Exzentrizität aufweist, und einer Stellung, bei der die Exzentrizität den Maximalwert aufweist, verstellbar ist.

20. Radialkolbenpumpe nach einem oder mehreren der vorhergehenden Ansprüche, **dadurch gekennzeichnet, daß** die Krafteinwirkung senkrecht auf die winkelig verlaufende Gleitfläche (37) erfolgt und daraus eine axial auf das Verstellelement (19) bzw. den Verstellexzenter (33) wirkende Kraftkomponente (91, 92) resultiert.

21. Radialkolbenpumpe nach einem oder mehreren der vorhergehenden Ansprüche, **dadurch gekennzeichnet, daß** durch eine Erhöhung des Systemdruckes sich die axial wirkende Kraftkomponente (92) der Pumpelemente (20) erhöht.

22. Radialkolbenpumpe nach einem oder mehreren der vorhergehenden Ansprüche, **dadurch gekennzeichnet, daß** bei einer Überschreitung der entgegengesetzt wirkenden Rückstellkraft durch die axial wirkende Kraftkomponente (92) die Verstellung des Verstellelementes (19) eingeleitet wird.

23. Radialkolbenpumpe nach einem oder mehreren der vorhergehenden Ansprüche, **dadurch gekennzeichnet, daß** sich durch die Verstellung des Verstellelementes (19) der Kolbenweg (73) der Pumpkolben (24) der Pumpelemente (20) über den Verstellexzenter (33) verringert und so das Fördervolumen der Radialkolbenpumpe (1) verringert wird.

24. Radialkolbenpumpe nach einem oder mehreren der vorhergehenden Ansprüche, **dadurch gekennzeichnet, daß** die Verstellung des Verstellelementes (19) bis zur Erlangung eines Gleichgewichtes zwischen der Rückstellkraft und der axial wirkenden Kraftkomponente (92) vollzogen wird.

25. Radialkolbenpumpe nach einem oder mehreren der vorhergehenden Ansprüche, **dadurch gekennzeichnet, daß** durch die stufenlose Verstellung des Verstellelementes (19) über den Verstellexzenter (33) eine gleichmäßig steigende oder fallende Fördermenge erzielt wird.

26. Radialkolbenpumpe nach einem oder mehreren der vorhergehenden Ansprüche, **dadurch gekennzeichnet, daß** ein Winkel (38) zwischen der Mittelachse (31) und der Mittelachse (35) in etwa zwischen 5° und 15°, bevorzugt 10°, beträgt.

27. Radialkolbenpumpe nach einem oder mehreren der vorhergehenden Ansprüche, **dadurch gekennzeichnet, daß** ein Verstellweg (76) des Verstellelementes (19) zwischen 8 mm und 30 mm, bevorzugt 15 mm, beträgt.

28. Radialkolbenpumpe nach einem oder mehreren der vorhergehenden Ansprüche, **dadurch gekennzeichnet, daß** eine maximale Exzentrizität der zur Mittelachse (31) winkelig verlaufenden Gleitfläche (37) in etwa 6 mm beträgt.

## Claims

1. Radial piston pump with a plate-shaped housing part (16) with bores for conveying a medium and preferably with a drive mechanism (3) attached to the housing part (16) and a supply container (9) for the medium mounted on the housing part (16) in a liquid-tight sealed arrangement opposite the drive mechanism (3), with an adjustable eccentric (33) disposed therein for pump elements (20) arranged in the circumferential direction thereof on the housing part (16), which is pressurised by a pump piston (24) displaceable in a radial direction by an adjusting element (19) of the adjustable eccentric (33), **characterised in that** the adjusting element (19) encloses a drive shaft (18) of the drive mechanism (3) extending through the housing part (16) in a receiving bore (30) and is mounted on the drive shaft (18) so as to rotate therewith and be displaceable in an axial direction, being provided in the form of a cylindrical body (34) with an external face (36) forming a sliding surface (37) for the pump piston (24).

2. Radial piston pump as claimed in claim 1, **characterised in that** a mid-axis (35) of the cylindrical body (34) extends at an angle to a mid-axis (31) of the receiving bore (30) and drive shaft (18).

3. Radial piston pump as claimed in claim 1 or 2, **characterised in that** the external surface (36) is the surface of a tapered body and a longitudinal mid-axis of the tapered body extends at an angle to the mid-axis of the receiving bore (39) and drive shaft (18).

4. Radial piston pump as claimed in one or more of the preceding claims, **characterised in that** the adjusting element (19) is biassed into an end position at a distance from the housing part against a stop mechanism (81) and/or a thrust pad (58) of an actuator (26) by means of a spring mechanism comprising return springs (68) disposed in receiving bores (30) substantially parallel with the drive shaft (18).

5. Radial piston pump as claimed in one or more of the preceding claims, **characterised in that** the return springs (68) are supported on an annular supporting mechanism (69) at their end region opposite the adjusting element (19).

6. Radial piston pump as claimed in one or more of the preceding claims, **characterised in that** the supporting mechanism (69) is annular, being a cylindrical continuation of the adjusting element (19), and in the axial direction is supported on an inner ring of a radial bearing (77) supporting the adjusting element (19) disposed in the housing part (16).

7. Radial piston pump as claimed in one or more of the preceding claims, **characterised in that** the adjusting element (19) is coupled so as to rotate with the drive shaft (18) by means of an insertion spring (47).

8. Radial piston pump as claimed in one or more of the preceding claims, **characterised in that** an actuator (26) for the adjusting element (19) is provided in a housing (50) encasing the adjusting element (19) at the circumferential-side and end-side.

9. Radial piston pump as claimed in one or more of the preceding claims, **characterised in that** a thrust bearing (64) is provided in a recess (42) of the adjusting element (19) between the thrust pad (58) of the actuator (26) and an end face.

10. Radial piston pump as claimed in one or more of the preceding claims, **characterised in that** the actuator (26) with the thrust pad (58) exert a displacement force on the adjusting element (19) against the action of the return springs (68) via a pressure piston (54) pressurised by hydraulic medium.

11. Radial piston pump as claimed in one or more of the preceding claims, **characterised in that** the thrust pad (58) is mounted in the pump housing (21) so as to be prevented from rotating but displaceable along the mid-axis (31) of the drive shaft (18) via at least one guide pin engaging in a bore in the pump housing (21).

12. Radial piston pump as claimed in one or more of the preceding claims, **characterised in that** the pressure piston (54) is mounted in the thrust pad (58) by means of a press-fit seating so as to be immobile.

13. Radial piston pump as claimed in one or more of the preceding claims, **characterised in that** the pressure piston (54) communicates with a hydraulic medium drive, which is designed to produce an axial displacement of the pressure piston (54).

14. Radial piston pump as claimed in one or more of the preceding claims, **characterised in that** bores (28) are linked by the pump elements (20) in the housing part (16) to form mutually communicating pressure lines.

15. Radial piston pump as claimed in one or more of the preceding claims, **characterised in that** the flange plate (17) bearing the housing part (16) and pump housing (21) is secured to the drive mechanism (3) and is preferably screwed thereto.

16. Radial piston pump as claimed in one or more of the preceding claims, **characterised in that** piston shoes (71) are provided on and joined to the piston pump (24) and are supported on the sliding surface (37) of the adjustable eccentric (33).

17. Radial piston pump as claimed in one or more of the preceding claims, **characterised in that** the piston shoes (71) are disposed on the piston pump (24) so as to be pivotably displaceable on all sides.

18. Radial piston pump as claimed in one or more of the preceding claims, **characterised in that** the adjusting element (19) is axially displaced by a force of the pump piston (24) and the piston shoes (71) depending on the system pressure.

19. Radial piston pump as claimed in one or more of the preceding claims, **characterised in that** the adjusting element (19) is displaceable along the adjustment path (76) between a position in which the sliding surface (37) for the pump piston (24) has a zero eccentricity and a position in which the eccentricity as at its maximum value.

20. Radial piston pump as claimed in one or more of the preceding claims, **characterised in that** the force is applied perpendicular to the inclined sliding surface (37), resulting in a force component (91, 92) acting axially on the adjusting element (19) and the adjustable eccentric (33).

21. Radial piston pump as claimed in one or more of the preceding claims, **characterised in that** when the system pressure is raised, the force component (92) acting axially on the pump elements (20) is increased.

22. Radial piston pump as claimed in one or more of the preceding claims, **characterised in that** when the opposing return force is overcome by the axially acting force component (92), the displacement of the adjusting element (19) is initiated.

23. Radial piston pump as claimed in one or more of the preceding claims, **characterised in that** the displacement of the adjusting element (19) reduces the piston travel (73) of the pump piston (24) of the piston elements (20) via the adjustable eccentric (33), thereby reducing the volumetric capacity of the radial piston pump (1).

24. Radial piston pump as claimed in one or more of the preceding claims, **characterised in that** the adjusting element (19) is displaced until equilibrium is reached between the return force and the axially acting force component (92).

25. Radial piston pump as claimed in one or more of the preceding claims, **characterised in that** the stepless displacement of the adjusting element (19) via the adjustable eccentric (33) produces a uniformly increasing or decreasing volumetric capacity.

26. Radial piston pump as claimed in one or more of the preceding claims, **characterised in that** an angle (38) subtended by the mid-axis (31) and the mid-axis (35) is approximately between 5° and 15°, preferably 10°.

27. Radial piston pump as claimed in one or more of the preceding claims, **characterised in that** an adjustment path (76) of the adjusting element (19) is between 8 mm and 30 mm, preferably 15 mm.

28. Radial piston pump as claimed in one or more of the preceding claims, **characterised in that** a maximum eccentricity of the sliding surface (37) extending at an angle to the mid-axis (31) is approximately 6 mm.

## Revendications

1. Pompe à pistons radiaux avec une partie de boîtier (16) en forme de plaque, présentant des perçages pour le convoyage d'un milieu et de préférence avec une installation d'entraînement (3) fixée à la partie de boîtier (16) et avec un réservoir (9) disposé en face de l'installation d'entraînement (3) d'une manière étanche au liquide à la partie de boîtier (16) pour le milieu et un excentrique d'ajustement (33) disposé dans celui-ci pour des éléments de pompe (20) disposés dans la direction périphérique de celui-ci à la partie de boîtier (16), qui comportent des pistons de pompe (24), pouvant être chargés par un élément d'ajustement (19) de l'excentrique d'ajustement (33), déplaçables dans la direction radiale, **caractérisée en ce que** l'élément d'ajustement (19) reçoit dans un perçage de réception (30) un arbre d'entraînement (18) de l'installation d'entraînement (3) traversant la partie de boîtier (16) et est logé sur l'arbre d'entraînement (18) d'une manière immobile en rotation et déplaçable dans la direction axiale et est formé par un corps cylindrique biais (34) qui réalise avec une face d'enveloppe (36) une face de glissement (37) pour les pistons de pompe (24).

2. Pompe à pistons radiaux selon la revendication 1, **caractérisée en ce qu'**un axe médian (35) du corps cylindrique (34) s'étend selon un angle à un axe médian (31) du perçage de réception (30) respectivement de l'arbre d'entraînement (18).

3. Pompe à pistons radiaux selon la revendication 1 ou 2, **caractérisée en ce que** la face d'enveloppe (36) est formée par la surface d'un corps conique, et **en ce qu'**un axe médian longitudinal du corps conique s'étend selon un angle à l'axe médian du perçage de réception (39) respectivement de l'arbre d'entraînement (18).

4. Pompe à pistons radiaux selon l'une ou plusieurs des revendications précédentes, **caractérisée en ce que** l'élément d'ajustement (19) peut être positionné par des ressorts de rappel (68) réalisant un dispositif à ressorts, disposé à peu près parallèlement à l'arbre d'entraînement (18) dans des perçages de réception (30), dans une position d'extrémité espacée de la partie de boîtier contre un dispositif de butée (81) et/ou une pièce de pression (58) d'une commande de positionnement (26).

5. Pompe à pistons radiaux selon l'une ou plusieurs des revendications précédentes, **caractérisée en ce que** les ressorts de rappel (68) prennent appui dans leur zone d'extrémité opposée à l'élément d'ajustement (19) sur un dispositif d'appui annulaire (69).

6. Pompe à pistons radiaux selon l'une ou plusieurs des revendications précédentes, **caractérisée en ce que** le dispositif d'appui (69) entoure annulairement un prolongement cylindrique de l'élément d'ajustement (19) et s'appuie dans la direction axiale sur une bague intérieure d'un palier radial (77) disposé dans la partie de boîtier (16), logeant l'élément d'ajustement (19).

7. Pompe à pistons radiaux selon l'une ou plusieurs des revendications précédentes, **caractérisée en ce que** l'élément d'ajustement (19) est couplé d'une manière immobile en rotation par un ressort d'insertion (47) à l'arbre d'entraînement (18).

8. Pompe à pistons radiaux selon l'une ou plusieurs des revendications précédentes, **caractérisée en ce qu'**il est disposé dans un boîtier (50) entourant l'élément d'ajustement (19) au côté de la périphérique et au côté frontal une commande de positionnement (26) pour l'élément d'ajustement (19).

9. Pompe à pistons radiaux selon l'une ou plusieurs des revendications précédentes, **caractérisée en ce qu'**il est disposé entre la pièce de pression (58) de la commande de positionnement (26) et une face frontale dans un évidement (42) de l'élément d'ajustement (19) un palier axial (64).

10. Pompe à pistons radiaux selon l'une ou plusieurs des revendications précédentes, **caractérisée en ce que** la commande de positionnement (26) exerce avec la pièce de pression (58) par un piston de compression (54) chargé en un milieu sous pression une force de déplacement sur l'élément d'ajustement (19) contre l'effet des ressorts de rappel (68).

11. Pompe à pistons radiaux selon l'une ou plusieurs des revendications précédentes, **caractérisée en ce que** la pièce de pression (58) est logée d'une manière assurée à l'encontre d'une rotation par au moins une tige de guidage s'engageant dans un perçage dans le carter de pompe (21) le long de l'axe médian (31) de l'arbre d'entraînement (18) d'une manière ajustable dans le carter de pompe (21).

12. Pompe à pistons radiaux selon l'une ou plusieurs des revendications précédentes, **caractérisée en ce qu'**il est logé dans la pièce de pression (58) le piston de compression (54) d'une manière immobile en déplacement par un ajustement serré.

13. Pompe à pistons radiaux selon l'une ou plusieurs des revendications précédentes, **caractérisée en ce que** le piston de compression (54) est en liaison avec une commande de moyen de pression qui est réalisée en vue du déplacement axial du piston de compression (54).

14. Pompe à pistons radiaux selon l'une ou plusieurs des revendications précédentes, **caractérisée en ce que** des perçages (28), en tant que conduits de pression des éléments de pompe (20) sont reliés d'une manière communicante dans la partie de boîtier (16).

15. Pompe à pistons radiaux selon l'une ou plusieurs des revendications précédentes, **caractérisée en ce que** la plaque de bride (17) portant la partie de boîtier (16) respectivement le carter de pompe (21) est fixée sur l'installation d'entraînement (3), de préférence est assemblée par vissage avec celle-ci.

16. Pompe à pistons radiaux selon l'une ou plusieurs des revendications précédentes, **caractérisée en ce que** sont disposés aux pistons de pompe (24) des sabots de piston (71) reliés à ceux-ci et s'appuyant sur la face de glissement (37) de l'excentrique d'ajustement (33).

17. Pompe à pistons radiaux selon l'une ou plusieurs des revendications précédentes, **caractérisée en ce que** les sabots de piston (71) sont disposés d'une manière pivotante de tout côté sur les pistons de pompe (24).

18. Pompe à pistons radiaux selon l'une ou plusieurs des revendications précédentes, **caractérisée en ce qu'**un déplacement axial de l'élément d'ajustement (19) a lieu sous un effet de forces des pistons de pompe (24) respectivement des sabots de piston (71) en fonction de la pression du système.

19. Pompe à pistons radiaux selon l'une ou plusieurs des revendications précédentes, **caractérisée en ce que** l'élément d'ajustement (19) est déplaçable par le chemin de déplacement (76) entre une position où la face de glissement (37) pour les pistons de pompe (24) présente une excentricité zéro, et une position dans laquelle l'excentricité atteint la valeur maximale.

20. Pompe à pistons radiaux selon l'une ou plusieurs des revendications précédentes, **caractérisée en ce que** l'effet de force est exercé perpendiculairement à la face de glissement (37) s'étendant d'une manière angulaire et qu'il en résulte une composante de force (91, 92) agissant axialement sur l'élément d'ajustement (19) respectivement l'excentrique d'ajustement (33).

21. Pompe à pistons radiaux selon l'une ou plusieurs des revendications précédentes, **caractérisée en ce que** par suite d'une augmentation de la pression du système, la composante de force (92) agissant axialement des éléments de pompe (20) augmente.

22. Pompe à pistons radiaux selon l'une ou plusieurs des revendications précédentes, **caractérisée en ce que** lors d'un dépassement de la force de rappel agissant d'une manière opposée par la composante de force agissant axialement (92), le déplacement de l'élément d'ajustement (19) est introduit.

23. Pompe à pistons radiaux selon l'une ou plusieurs des revendications précédentes, **caractérisée en ce que** par le déplacement de l'élément d'ajustement (19), le chemin de piston (73) des pistons de pompe (24) des éléments de pompe (20) est diminué par l'excentrique d'ajustement (33) et ainsi le volume convoyé par la pompe à pistons radiaux (1) est diminué.

24. Pompe à pistons radiaux selon l'une ou plusieurs des revendications précédentes, **caractérisée en ce que** le déplacement de l'élément d'ajustement (19) est effectué jusqu'à l'atteinte d'un équilibre entre la force de rappel et la composante de force (92) agissant axialement.

25. Pompe à pistons radiaux selon l'une ou plusieurs des revendications précédentes, **caractérisée en ce qu'**il est obtenu par le réglage progressif de l'élément d'ajustement (19) par l'excentrique d'ajustement (33) une quantité convoyée augmentant ou diminuant régulièrement.

26. Pompe à pistons radiaux selon l'une ou plusieurs des revendications précédentes, **caractérisée en ce qu'**un angle (38) entre l'axe médian (31) et l'axe médian (35) représente environ entre 5° et 15° et qu'il est de préférence de 10°.

27. Pompe à pistons radiaux selon l'une ou plusieurs des revendications précédentes, **caractérisée en ce qu'**un chemin de déplacement (76) de l'élément d'ajustement (19) est compris entre 8 mm et 30 mm, et qu'il est de préférence de 15 mm.

28. Pompe à pistons radiaux selon l'une ou plusieurs des revendications précédentes, **caractérisée en ce qu'**une excentricité maximale de la face de glissement (37) s'étendant angulairement à l'axe médian (31) est approximativement de 6 mm.
